# EUROPÄISCHE PATENTSCHRIFT

(11) **EP 2 642 180 B1**
(45) Veröffentlichungstag und Bekanntmachung des Hinweises auf die Patenterteilung: **22.08.2018**
(21) Anmeldenummer: 13153552.8
(22) Anmeldetag: 31.01.2013
(51) Int. Cl.: F21S 8/00, F21V 23/04, F21Y 115/10, H01R 13/66, H01R 13/703, H01R 24/78, H01R 29/00

(54) **Beleuchtungsvorrichtung zum Einstecken in eine Netzsteckdose**
Lighting device for insertion into a mains socket
Dispositif d'éclairage destiné à être inséré dans une prise secteur

(30) Priorität: 22.03.2012 DE 202012101022 U
(43) Veröffentlichungstag der Anmeldung: 25.09.2013
(73) Patentinhaber: Steinel GmbH, 33442 Herzebrock (DE)
(72) Erfinder: Steinel, Wolfgang, 86825 Bad Wörishofen (DE)
(74) Vertreter: Patentanwälte Behrmann Wagner PartG mbB

(56) Entgegenhaltungen:
- CN-U- 201 954 455
- DE-A1- 19 653 081
- US-A- 6 022 128
- US-A1- 2005 135 103
- US-A1- 2006 171 141

## Beschreibung

Die vorliegende Erfindung betrifft eine Beleuchtungsvorrichtung gemäß dem Oberbegriff des Anspruch 1, wie sie aus der CN 201 954 455 U bekannt ist, sowie ein System mit einer solchen Vorrichtung nach Anspruch 6.
Aus dem weiteren Stand der Technik sind Beleuchtungsvorrichtungen, insbesondere Not- und/oder Nachtlichter für Kinder, bekannt, die zum Einstecken in eine Netzsteckdose ausgebildet sind. Aus der US 2006/0171141 A1 ist eine in einer Wand einzusetzende LED-Leuchte bekannt, die sich um 360° drehen lässt. Aus der US 2005/0135103 A1 ist ferner eine lichtemittierende Dioden (LED) umfassende Vorrichtung bekannt, welche eine mehrstufige, bewegungsorientierte Leuchtvorrichtung für die Verwendung in Notsituationen beschreibt.
Auch ist es bekannt, dass solche Beleuchtungsvorrichtungen mehrere Beleuchtungsmodi aufweisen, wobei zwischen den Beleuchtungsmodi durch manuelle Betätigung eines Bedienelements, beispielsweise eines mechanischen Schalters, gewechselt werden kann.
Nachteilig an solchen Beleuchtungsvorrichtungen ist, dass zum Wechsel des Betriebsmodus ein mechanischer Schalter verwendet wird, der leicht versehentlich betätigt werden kann und der die optischen und haptischen Rahmenbedingungen der Gestaltungsmöglichkeiten der Beleuchtungsvorrichtung negativ beschränkt.
Aufgabe der vorliegenden Erfindung ist es somit, eine gattungsgemäße Beleuchtungsvorrichtung so zu verbessern, dass die Handhabbarkeit, insbesondere in Hinblick auf unbeabsichtigte Fehlwechsel des Beleuchtungsmodus, erhöht und die Gestaltungsfreiheit hinsichtlich der Formgebung erweitert wird sowie eine Eignung für Netzsteckdosen mit Horizontal- und Vertikalausrichtung der Kontakte gegeben ist.

Erreicht wird dies mit den Mitteln des Anspruchs 1, insbesondere indem Mittel zum Erfassen einer Einsteckausrichtung vorgesehen sind, die die Einsteckausrichtung relativ zu der Netzsteckdose und/oder relativ zur Schwerkraftrichtung erfassend ausgebildet sind. Grundsätzlich gibt es bei gängigen Netzsteckdosen zwei alternative Möglichkeiten einen Verbraucherstecker einzustecken. Dies gilt insbesondere für die in Europa verbreiteten Schukosteckdosen (CEE 7/4), bei denen bei der ersten Einsteckausrichtung ein Verbraucherstecker um 180° gegenüber der zweiten Einsteckausrichtung gedreht ist.
Weiter sind Mittel zur Beleuchtungsmodusvorgabe vorgesehen, die, bevorzugt ohne Zwischenstufen, in Abhängigkeit der erfassten Einsteckausrichtung einen Beleuchtungsmodus vorgeben können. Als mögliche Beleuchtungsmodi kommen beispielsweise verschiedene Beleuchtungsstärken und/oder Beleuchtungsfarbzusammensetzungen in Frage. So kann etwa in einem ersten Beleuchtungsmodus erste Leuchtmittel eingeschaltet und zweite Leuchtmittel ausgeschaltet sein und in einem zweiten Beleuchtungsmodus erste und zweite Leuchtmittel eingeschaltet sein. Ergänzend oder alternativ können die Leuchtmittel auch je nach Beleuchtungsmodus unterschiedlich bestromt werden, wodurch sich ihre Leuchtintensität verändert. Eine solche Vorrichtung zeichnet sich unter anderem durch ihre leichte Bedienbarkeit (insbesondere auch für Kinder) aus.
Die Beleuchtungsvorrichtung umfasst ein Gehäuse, welches so ausgebildet ist, dass es die Beleuchtungsvorrichtung im eingesteckten Zustand ortsfest in der Netzsteckdose hält, wobei der Stecker am Gehäuse angeordnet ist. Bevorzugt ist der Stecker starr am Gehäuse angebracht, insbesondere nicht über eine flexible Kabelverbindung. Bevorzugt stützt sich die Vorrichtung ausschließlich an der Steckdose ab. Erfindungsgemäß umfassen die Mittel zum Erfassen der Einsteckausrichtung einen Schwerkraftsensor, der die Ausrichtung der Beleuchtungsvorrichtung zu einer Schwerkraftrichtung (die Schwerkraftslage) oder einen daraus abgeleiteten Wert erfassen kann.

Besonders bevorzugt ist der Schwerkraftsensor als mechanischer Schalter mit mindestens zwei Schaltzuständen ausgebildet, bei dem bevorzugt die Lage zu der Schwerkraftrichtung den Schaltzustand bestimmt.

So kann der Schwerkraftsensor erfindungsgemäß ein bewegliches Kontaktelement aufweisen, das je nach Schwerkraftslage seine Position im Schwerkraftsensor verändert, beispielsweise eine Metallkugel in einem Rohr. Der Schwerkraftsensor kann so ausgebildet sein, dass in bestimmten Schwerkraftslagen (oder in bestimmten Bereichen von Schwerkraftslagen) das Kontaktelement einen Stromkreis schließt, der bei anderen Schwerkraftslagen offen ist.
Netzsteckdosen werden im Wesentlichen in zwei möglichen Ausrichtungen in vertikalen Wänden installiert. Entweder liegen die beiden Kontakte (Buchsenöffnungen) der Stromleitungen auf einer horizontal (also senkrecht zur Schwerkraftsrichtung) verlaufenden Geraden, im Folgenden Horizontalausrichtung genannt, oder auf einer vertikal (also parallel zur Schwerkraftsrichtung) verlaufenden Geraden, im Folgenden Vertikalausrichtung genannt.
Um in beiden möglichen Steckdosenausrichtungen die Lage relativ zur Schwerkraftrichtung ermitteln zu können, hat es sich gemäß der Erfindung als vorteilhaft herausgestellt, bei der Ausbildung des Schwerkraftsensors mit einem beweglichen Kontaktelement die Bewegungsrichtung des beweglichen Kontaktelements im eingesteckten Zustand der Beleuchtungsvorrichtung, (sowohl in eine Netzsteckdose mit Vertikal- als auch mit Horizontalausrichtung), nicht rechtwinklig zur Schwerkraftrichtung (also nicht als reine Horizontale) verläuft, also dass die Bewegungsrichtung des beweglichen Kontaktelements in horizontaler Richtung verläuft, was einen undefinierten Schaltzustand zur Folge hätte, da hier keine Kraftkomponente der Schwerkraft in Bewegungsrichtung verlaufen würde. Bevorzugt ist die Bewegungsrichtung (im eingesteckten Zustand der Beleuchtungsvorrichtung in eine Netzsteckdose mit Horizontalausrichtung) zwischen 10° und 80°, besonders bevorzugt zwischen 40° und 50°, zur Schwerkraftrichtung angeordnet, wodurch eine ausreichende Kraftkomponente der Schwerkraft in Bewegungsrichtung gegeben ist.
Ist die Netzsteckdose als Wandsteckdose fest in einer vertikalen Wand installiert, kann aus der durch den Schwerkraftsensor erfassten Lage zur Schwerkraftrichtung unmittelbar ein Rückschluss auf die Einsteckausrichtung relativ zu der Netzsteckdose gezogen werden.
Häusliche Netzsteckdosen weisen in der Regel einen Außenleiter (auch Phasenleiter genannt) und einen Neutralleiter auf. Zwischen Außen- und Phasenleiter liegt Netzspannung an. Da die Netzspannung üblicherweise als Wechselspannung ausgebildet ist, bei der die Pole mit Netzfrequenz (beispielsweise in Deutschland mit 50 Hz) tauschen, können Außen- und Neutralleiter grundsätzlich auch vertauscht durch den Verbraucher kontaktiert werden, wobei die Kontaktierung auch tatsächlich je nach Einsteckausrichtung gegenüber der Netzsteckdose wechselt.

Als besonders vorteilhaft hat es sich herausgestellt, zusätzlich zu dem vorbeschriebenen Schwerkraftsensor, die Einsteckausrichtung der Beleuchtungsvorrichtung durch Ermittlung der Art der kontaktierten Stromleitung, also eine Messung, bei der festgestellt wird, bei welchem der kontaktierten Stromleitungen es sich um den Außen- bzw. Neutralleiter handelt, festzustellen.
Diese Feststellung kann beispielsweise durch Messung der Spannung eines der Stromleitungen gegenüber Erdpotential, insbesondere gegenüber einem ebenfalls an der Netzsteckdose kontaktierten Schutzleiter, erfolgen. Das Spannungspotential des Außenleiters alteriert gegenüber dem Erdpotential, das Spannungspotential am Neutralleiter ist näherungsweise konstant zu, im störungsfreien Zustand idealerweise identisch mit, dem Spannungspotential am Schutzleiter. Durch Messung der Spannung an einer der kontaktierten Stromleitungen (gegenüber dem Schutzleiter) kann im Ausschlussverfahren auch ein Rückschluss auf die andere der Stromleitungen gezogen werden. Um auch Fehlerzustände (es liegt an keinem der Leiter ein von Erdpotential abweichendes Potential an) zu erkennen, können auch die Spannung an beiden Stromleitungen gemessen werden.

Vorteilhaft an der Ermittlung der Einsteckausrichtung durch Ermittlung von Außen- und Neutralleiter ist, dass diese schwerkraftunabhängig ist und somit auch unabhängig von der Ausrichtung der Netzsteckdose gegenüber der Schwerkraftsrichtung ist, wodurch die Erfindung etwa auch auf nicht orts- und lagefeste Steckdosenleisten anwenden lässt.

Bevorzugt sind die Leuchtmittel der Beleuchtungsvorrichtung als LEDs ausgebildet. Weiter bevorzugt umfasst die Beleuchtungsvorrichtung einen Gleichrichter, der die netzseitige Wechselspannung in eine Gleichspannung, insbesondere zur Spannungsversorgung der LEDs, umwandelt. Weiterhin können Treiberschaltungen zum Betrieb der LEDs vorgesehen sein.

Eine erfindungsgemäße Vorrichtung ermöglicht in einer Vielzahl von Anwendungsfällen eine besonders einfache Einstellmöglichkeit eines Betriebsmodus. Beispielsweise ist es denkbar, ein Nachtlicht so auszubilden, dass es bei einer der Einsteckausrichtungen zusätzlich Musik abspielt.

Weitere Vorteile, Merkmale und Einzelheiten der Erfindung ergeben sich aus der nachfolgenden Beschreibung bevorzugter Ausführungsbeispiele sowie anhand der Zeichnungen, diese zeigen in:
- Fig. 1: eine schematische Darstellung eines Systems mit einer Beleuchtungsvorrichtung und einer Netzsteckdose,
- Fig. 2: eine Schaltbilddarstellung einer ersten Ausführungsform einer erfindungsgemäßen Beleuchtungsvorrichtung, bei der je nach Einsteckausrichtung eine LED hinzugeschaltet wird,
- Fig. 3: eine Schaltbilddarstellung einer zweiten Ausführungsform einer erfindungsgemäßen Beleuchtungsvorrichtung, bei der je nach Einsteckausrichtung die Intensität einer LED variiert wird,
- Fig. 4: eine Schaltbilddarstellung einer dritten Ausführungsform einer erfindungsgemäßen Beleuchtungsvorrichtung, bei der je nach Einsteckausrichtung zwischen zwei LED gewechselt wird,
- Fig. 5: eine schematische Darstellung eines mechanischen Schwerkraftsensors.

Fig. 1 zeigt beispielhaft eine schematische Darstellung eines Systems mit einer Beleuchtungsvorrichtung 10 und einer Netzsteckdose 80.

Die Netzsteckdose umfasst eine ersten Stromleitung 82, hier als Außenleiter ausgebildet, eine zweiten Stromleitung 84, hier als Neutralleiter ausgebildet, und einen Schutzleiter 86.

Die Beleuchtungsvorrichtung 10 umfasst Mittel 12 zum Erfassen der Einsteckausrichtung, Mittel 16 zur Beleuchtungsmodusvorgabe sowie Leuchtmittel 20, hier in Form einer Vielzahl von LEDs. Weiter umfasst die Beleuchtungsvorrichtung 10 einen Stecker 40 mit Kontaktelementen 42, 44 und 46 zum jeweiligen Kontaktieren der ersten Stromleitung 82, der zweiten Stromleitung 84 und des Schutzleiters 86. Die durch den Stecker 40 abgegriffene Netzspannung wird durch einen Gleichrichter 50 in Gleichspannung, insbesondere zum elektrischen Betreiben der Leuchtmittel 20, umgewandelt.

Die Mittel zum Erfassen der Einsteckausrichtung 12 erfassen die Einsteckausrichtung der Beleuchtungsvorrichtung 10. Eine erfindungsgemäße Realisierungsform ist beispielhaft in Fig. 5 sowie der zugehörigen Beschreibung angegeben.
Die Mittel zur Beleuchtungsmodusvorgabe 16 geben den Leuchtmitteln 20 in Abhängigkeit der von den Mitteln 12 zum Erfassen der Einsteckausrichtung erfassten Einsteckausrichtung einen Beleuchtungsmodus vor.
Fig. 2 zeigt ein Schaltbild für eine erste Ausführungsform einer Beleuchtungsvorrichtung. Der Gleichrichter 50 dient als (Gleich-) Spannungsquelle für die Leuchtmittel 20, hier ausgebildet durch erste und zweite Leuchtmittel 20a bzw. 20b. Weiterhin umfasst die Schaltung einen Beleuchtungsmodusschalter 17, der Teil der Mittel zur Beleuchtungsmodusvorgabe ist, die den Leuchtmitteln je nach (durch nicht dargestellte Mittel zum Erfassen der Einsteckausrichtung, beispielsweise einem Schwerkraftsensor und/oder Leitungsarterfassungsmittel) erfasster Einsteckausrichtung einen Beleuchtungsmodus vorgeben.
Ist der Beleuchtungsmodusschalter 17 offen, so ist lediglich der Stromkreis über die ersten Leuchtmittel 20a geschlossen, sodass nur diese leuchten.
Ist der Beleuchtungsmodusschalter 17 hingegen geschlossen, so ist zusätzlich auch der Stromkreis über die Leuchtmittel 20b geschlossen, sodass sowohl die ersten als auch die zweiten Leuchtmittel 20a bzw. 20b leuchten.
Fig. 3 zeigt ein Schaltbild einer zweiten Ausführungsform einer erfindungsgemäßen Beleuchtungsvorrichtung. Hier ist den Leuchtmitteln 20a, je nach Schaltzustand des Beleuchtungsmodusschalters 17 ein Vorwiderstand 18 vorgeschaltet. Ist der Beleuchtungsmodusschalter 17 offen, so reduziert der Vorwiderstand 18 den Strom durch die Leuchtmittel 20a und somit deren Leuchtintensität. Ist der Beleuchtungsmodusschalter 17 geschlossen, so wird der Vorwiderstand 18 überbrückt, wodurch die Leuchtintensität (gegenüber dem Beleuchtungsmodus, in dem der Beleuchtungsmodusschalter 17 offen ist) gesteigert ist.

Fig. 4 zeigt ein Schaltbild einer dritten Ausführungsform einer erfindungsgemäßen Beleuchtungsvorrichtung. Hier wird je nach Schaltzustand des Beleuchtungsmodusschalters 17 entweder der Stromkreis über die ersten oder die zweiten Leuchtmittel 20a bzw. 20b geschlossen.

Fig. 5 zeigt einen schematischen Querschnitt durch eine weitere Ausführungsform einer erfindungsgemäßen Beleuchtungsvorrichtung mit einem Schwerkraftsensor 60 als Mittel 12 zum Erfassen der Einsteckausrichtung im eingesteckten Zustand der Vorrichtung.

Der Schwerkraftsensor 60 umfasst ein bewegliches Kontaktelement 62, hier in Form einer metallischen Kugel, das durch Bewegung in (oder entgegen) der Bewegungsrichtung 64 in einem umgebenden Bewegungsrohr zwischen zwei Lagepositionen wechseln kann.

In der ersten Lageposition stellt das Kontaktelement 62 einen elektrischen Kontakt zwischen Kontaktelementen 68a und 68b her. In der zweiten Lageposition ist dieser Kontakt offen.

Zwischen der Bewegungsrichtung 64 des Kontaktelements 62 und der Schwerkraftrichtung 90 ist ein Winkel α eingeschlossen, der hier 45° beträgt. Durch diese Winkelwahl wird sichergestellt, dass bei beiden üblichen Installationsausrichtungen für Netzsteckdosen in vertikalen Wänden, welche (wie schon zuvor beschrieben) zueinander um 90° verdreht sind, eine Unterscheidung zwischen den beiden Einsteckausrichtungen ermöglicht wird.

## Patentansprüche

1. Beleuchtungsvorrichtung (10) zum Einstecken in eine Netzsteckdose (80), mit einem Gehäuse und einem Stecker (40) zum elektrisch leitenden Kontaktieren von mindestens zwei Stromleitungen (82, 84) der Netzsteckdose, wobei die Beleuchtungsvorrichtung (10) in zwei alternativen Einsteckausrichtungen in die Netzsteckdose (80) einsteckbar ist und in zwei unterschiedlichen Beleuchtungsmodi betreibbar ist und wobei der Stecker (40) an dem Gehäuse angeordnet ist um die Beleuchtungsvorrichtung (10) im eingesteckten Zustand ortsfest in der Netzsteckdose (80) zu halten, wobei Mittel zum Erfassen der Einsteckausrichtung (12) und Mittel zur Beleuchtungsmodusvorgabe (16) vorgesehen sind, die so ausgebildet sind, dass sie in Abhängigkeit der von den Mitteln zum Erfassen der Einsteckausrichtung (12) erfassten Einsteckausrichtung einen der Beleuchtungsmodi bestimmen,
und die Mittel zum Erfassen der Einsteckausrichtung (12) einen Schwerkraftsensor (60) umfassen,
**dadurch gekennzeichnet,**
**dass** der Schwerkraftsensor (60) ein bewegliches Kontaktelement (62) umfasst, das in einem durch die Lage zur Schwerkraftrichtung (90) definierten Lagebereich sich in einer Lageposition (64b) im Schwerkraftsensor (40) befindet, in der eine leitende Verbindung zu und/oder zwischen Kontaktelementen (68a, 68b) des Schwerkraftsensors (40) hergestellt wird und eine Bewegungsrichtung (64) des beweglichen Kontaktelements im eingesteckten Zustand der Beleuchtungsvorrichtung in einem Winkel (α) ungleich 90° zu der Schwerkraftrichtung angeordnet ist.

2. Vorrichtung nach Anspruch 1,
**dadurch gekennzeichnet,**
**dass** der Schwerkraftsensor (60) als mechanischer Schalter mit zwei Schaltzuständen ausgebildet ist, bei dem die relative Lage der Beleuchtungsvorrichtung zu einer Schwerkraftrichtung (90) den Schaltzustand bestimmt.

3. Vorrichtung nach Anspruch 1 oder 2,
**dadurch gekennzeichnet,**
**dass** der Winkel zwischen 10° und 80°, bevorzugt zwischen 40° und 50°, beträgt.

4. Vorrichtung nach einem der vorhergehenden Ansprüche,
**dadurch gekennzeichnet,**
**dass** die Mittel zum Erfassen der Einsteckausrichtung (12) Leitungsarterfassungsmittel umfassen, die so ausgebildet sind, dass sie die kontaktierten Stromleitungen (82, 84) zwischen Phasenleiter und Neutralleiter unterscheiden können.

5. Vorrichtung nach Anspruch 4,
**dadurch gekennzeichnet,**
**dass** die Leitungsarterfassungsmittel so ausgebildet sind, dass sie zum Ermitteln des Phasenleiters und/oder des Neutralleiters den Spannungsverlauf einer oder beider der kontaktierten Stromleitung (82, 84) gegenüber Erdpotential, insbesondere dem Potential am Schutzleiter (86), erfassen.

6. System mit einer Vorrichtung (10) nach einem der vorhergehenden Ansprüche und einer Netzsteckdose (80).

7. System nach Anspruch 6,
**dadurch gekennzeichnet,**
**dass** die Netzsteckdose (80) an einer vertikalen Wand installiert ist, derart, dass die Vorrichtung (10) senkrecht zur Schwerkraftrichtung in die Netzsteckdose (80) eingeführt wird.

## Claims

1. A lighting device (10) for insertion into a mains socket (80), comprising a housing and a plug (40) for forming an electrically conductive contact with at least two power lines (82, 84) of the mains socket, the lighting device (10) being insertable into the mains socket (80) in two alternative insertion orientations and being operable in two different lighting modes, and the plug (40) being disposed on the housing so as to keep the lighting device (10) fixed in the mains socket (80) when in the inserted state, means (12) for detecting the insertion orientation and means (16) for lighting mode definition being provided which are configured in such a manner that they determine one of the lighting modes as a function of the insertion orientation detected by the means (12) for detecting the insertion orientation, and the means (12) for detecting the insertion orientation comprising a gravity sensor (60),
**characterized in that**
the gravity sensor (60) comprises a mobile contact element (62) which, in a situational range defined by the situation relative to the direction of gravity (90), is located in a situational position (64b) in the gravity sensor (40) in which a conductive connection with and/or between contact elements (68a, 68b) of the gravity sensor (40) is established and a direction of movement (64) of the mobile contact elements is disposed at an angle (α) other than 90° to the direction of gravity when the lighting device is in the inserted state.

2. The device according to claim 1,
**characterized in that**
the gravity sensor (60) is configured as a mechanical switch having two switching states, the situation of the lighting device in relation to a direction of gravity (90) determining the switching state of the mechanical switch.

3. The device according to claim 1 or 2,
**characterized in that**
the angle is between 10° and 80°, preferably between 40° and 50°.

4. The device according to any one of the preceding claims,
**characterized in that**
the means (12) for detecting the insertion orientation comprise type-of-line detection means that are configured in such a manner that they can distinguish whether the contacted power lines (82, 84) are phase conductors or neutral conductors.

5. The device according to claim 4,
**characterized in that**
the type-of-line detection means are configured in such a manner that in order to determine the phase conductor and/or the neutral conductor, they detect the voltage curve of one or both of the contacted power lines (82, 84) to ground potential, in particular to the potential at the protective conductor (86).

6. A system comprising a device (10) according to any one of the preceding claims and a mains socket (80).

7. The system according to claim 6,
**characterized in that**
the mains socket (80) is installed on a vertical wall in such a manner that the device (10) is inserted into the mains socket (80) in a direction perpendicular to the direction of gravity.

## Revendications

1. Dispositif d'éclairage (10) destiné à être inséré dans une prise secteur (80), comprenant un boîtier et une fiche (40) pour former un contact électriquement conducteur avec au moins deux lignes électriques (82, 84) de la prise secteur, le dispositif d'éclairage (10) étant insérable dans la prise secteur (80) dans deux orientations d'insertion alternatives et étant utilisable dans deux modes d'éclairage différents et la fiche (40) étant disposée sur le boîtier afin de maintenir le dispositif d'éclairage fixement dans la prise secteur (80) en étant inséré, des moyens (12) pour détecter l'orientation d'insertion et des moyens (16) pour définir le mode d'éclairage étant prévus qui sont configurés de telle manière qu'ils déterminent un des modes d'éclairage en fonction de l'orientation d'insertion détectée par les moyens (12) pour détecter l'orientation d'insertion, et les moyens (12) pour détecter l'orientation d'insertion comprenant un capteur de gravité (60),
**caractérisé en ce que**
le capteur de gravité (60) comprend un élément de contact (62) mobile qui, dans un zone de situations définie par la situation par rapport au sens de le gravité (90), est situé dans une position de situation (64b) dans le capteur de gravité (40) dans laquelle une connexion conductrice à et/ou entre des éléments de contact (86a, 86b) du capteur de gravité (40) est établie et un sens de mouvement (64) de l'élément de contact mobile est disposée à un angle (α) autre que 90° par rapport au sens de la gravité quand le dispositif d'éclairage est en état inséré.

2. Dispositif selon la revendication 1,
**caractérisé en ce que**
le capteur de gravité (60) est configuré comme commutateur mécanique ayant deux états de commutation, la situation relative du dispositif d'éclairage par rapport à un sens de la gravité (90) déterminant l'état de commutation du commutateur mécanique.

3. Dispositif selon la revendication 1 ou la revendication 2,
**caractérisé en ce que**
l'angle est compris entre 10° et 80°, de préférence entre 40° et 50°.

4. Dispositif selon l'une quelconque des revendications précédentes,
**caractérisé en ce que**
les moyens (12) pour détecter l'orientation d'insertion comprennent des moyens de détection de type de ligne qui sont configurés de telle manière qu'ils peuvent distinguer si les lignes électriques (82, 84) contactées sont un conducteur de phase ou un conducteur de neutre.

5. Dispositif selon la revendication 4,
**caractérisé en ce que**
les moyens de détection de type de ligne sont configurés de telle manière qu'ils détectent la courbe de tension d'une ou des deux lignes électriques (82, 84) contactées par rapport au potentiel terrestre, notamment au potentiel au conducteur de protection (86), afin de déterminer le conducteur de phase et/ou le conducteur de neutre.

6. Système comprenant un dispositif (10) selon l'une quelconque des revendications précédentes et une prise secteur (80).

7. Système selon la revendication 6,
**caractérisé en ce que**
la prise secteur (80) est installée sur un mur vertical de telle manière que le dispositif (10) est inséré dans la prise secteur (80) perpendiculairement au sens de la gravité.
